# EUROPÄISCHE PATENTANMELDUNG

(11) **EP 0 046 152 A1**
(43) Veröffentlichungstag der Anmeldung: **24.02.1982**
(21) Anmeldenummer: 80107135.8
(22) Anmeldetag: 18.11.1980
(51) Int. Cl.: F24B 5/02, F24B 7/04, F24H 3/06

(54) **Warmluftofen für feste Brennstoffe**

(30) Priorität: 18.08.1980 DE 3031184
(71) Anmelder: H. u. W. Fritzen GmbH & Co., D-4420 Coesfeld (DE)
(72) Erfinder: Büchner, Alfred, D-4420 Coesfeld (DE)
(74) Vertreter: Habbel, Hans-Georg, Dipl.-Ing.

(57) **Zusammenfassung**

Die Erfindung schlägt einen Warmluftofen zur Verbrennung von festen Brennstoffen vor, bei welchem durch Anordnung der Zuführungsrohre (16; 8) für die Verbrennungsluft erreicht wird, daß sich oberhalb des eigentlichen Feuerrostes ein Glutbett (G) bildet, das durch die Höhe, d.h. den Abstand der Luftzuführungseinrichtungen bestimmt wird und variiert werden kann. Oberhalb des Glutbettes befindet sich eine geschlossene Schicht des zugeführten Verbrennungsgutes (B) und die im Grenzbereich zwischen Glutbett und zugeführtem Verbrennungsgut erzeugten Rauchgase müssen das Glutbett durchdringen und werden hier verbrannt.

## Beschreibung

Die Erfindung bezieht sich auf einen Warmluftofen für Brennstoffe mit einem Gebläse zur Erzielung eines Luftstromes, von dem ein Teil als Verbrennungsluft abgezweigt und einer langgestreckt ausgebildeten Brennkammer teilweise im Bereich des Rostes und teilweise oberhalb desselben zugeführt wird, während der Hauptteil der Luft die Brennkammer umfließt und derart erwärmt wird.

Eine solche Einrichtung wird beispielsweise in der AT-PS 152 9o3 beschrieben. Bei dieser Einrichtung erfolgt die Zuführung der Luft im Bereich des Rostes unterhalb des Rostes über eine sich nur über einen Bruchteil der Rostfläche erstreckende Luftzuführungseinrichtung nach oben gerichtet, so daß damit in einem Teil des Rostes eine erhöhte Sauerstoffzufuhr erfolgt, während in dem größten Teil des Rostes zu wenig Sauerstoff zugeführt wird.

Der Ofen ist als Oberbrandofen ausgebildet, wobei die Zuführung der Verbrennungsluft im oberen Bereich der Brennkammer über einen Kanal erfolgt, der oberhalb der Feuerung mündet, wobei diese Luft die Aufgabe hat, den Kaminzug zu verstärken. Bei der bekannten Einrichtung ist eine Handbeschickung vorgesehen, da eine Beschickung des Feuerraumes oder Brennraumes von oben durch den Bereich hindurch, in den die Abgase abgesaugt werden, nicht möglich ist.

Der Erfindung liegt die Aufgabe zugrunde, einen Ofen zu schaffen, der kontinuierlich beschickt werden kann, der einen kontinuierlichen Abbrand gewährleistet und bei dem die Verbrennung in Abhängigkeit des Brenngutes so geführt werden kann, daß keinerlei Umweltbelästigungen durch die Rauchgase bedingt werden.

Diese der Erfindung zugrundeliegende Aufgabe wird durch die in den Ansprüchen genannten Maßnahmen gelöst. Insbesondere sieht die Erfindung vor, daß eine langgestreckt ausgebildete Brennkammer vorgesehen wird, wobei eine Zuführung der Verbrennungsluft im Bereich des Feuerrostes, und zwar über die ganze Länge der Brennkammer gesehen erfolgt, während eine weitere Zuführung von Verbrennungsluft oberhalb des Feuerrostes erfolgt. Der Abgaszug ist unterhalb des Feuerrostes angeordnet und der Betrieb des Ofens erfolgt über eine Zwangszuführung der Verbrennungsluft, wodurch sowohl die Abgasgeschwindigkeit bestimmt werden kann, wie auch die Verbrennungsgeschwindigkeit.

Bei dem erfindungsgemäßen Ofen bildet sich oberhalb des eigentlichen Feuerrostes ein Glutbett, das durch die Höhe, d.h. den Abstand der oberen Luftzuführung bestimmt und variiert wird. Oberhalb dieses Glutbettes befindet sich eine geschlossene Schicht zugeführten Verbrennungsgutes und die im Grenzbereich zwischen Glutbett und zugeführtem Verbrennungsgut erzeugten Rauchgase müssen, um zum Abgasstutzen zu gelangen, das Glutbett durchdringen und werden hier verbrannt. Zusätzlich erfolgt eine restlose Verbrennung aller entstehenden Rauchgase durch die unterhalb des Feuerrostes erfolgende Zuführung von Verbrennungsluft.

Die Luftzuführung zum Ofen erfolgt an der Stirnseite des Ofens, so daß die kalte Luft die heiße Stirnfläche des Ofens überfließen muß, bevor sie in die Wärmetauscherkanäle eindringt, andererseits eine Vorwärmung der Luft, die als Verbrennungsluft dient, erfolgt, so daß die zugeführte Verbrennungsluft relativ stark erhitzt wird, da sie bereits an der heißesten Stelle . des Ofens, nämlich an der der Beschickungsseite abgewandten Stirnseite des Ofens mit dem Ofen in Berührung kommt. Die Luft weist eine Temperatur von 5oo bis 6₀₀° auf, wodurch eine vorteilhafte Verbrennung erzielt wird.

Ein Ausführungsbeispiel der Erfindung wird nachfolgend anhand der Zeichnungen erläutert. Die Zeichnungen zeigen dabei in
Fig. 1 einen Schnitt gemäß der Linie 1 - 1 in Fig. 2 und in
Fig. 2 einen Schnitt gemäß der Linie 2 - 2 in Fig. 1.

In den Zeichnungen ist mit 1 eine Ofentür und mit 2 ein Anschluß für ein Gebläse bezeichnet, wobei der Ofen generell das Bezugszeichen 3 trägt. 4 bezeichnet einen Außenmantel des Ofens, während bei 5 ein Abgaskamin erkennbar ist. Der Brennraum des Ofens 3 trägt das Bezugszeichen 6, wobei in Fig. 2 ein Brennrost bei 7 schematisch erkennbar ist. Der Brennrost kann dabei aus einzelnen Roststäben bestehen, die lose auf entsprechende Tragstreben gelagert sind, so daß bei Beschädigen eines Roststabes dieser leicht ausgewechselt werden kann.

Die Ofentür 1 kann eine entsprechende Wärmeisolierung aufweisen ebenso wie die den Zugang zum Aschenkasten ermöglichende Aschentür 31.

In Fig. 1 sind mit 12 und 14 Luftklappen bezeichnet, die Luftzuführungsrohre 16 und 18 hinsichtlich der Luftzuführung abschließen und die durch schematisch bei 15 erkennbare Einrichtungen von Hand oder motorisch verstellbar sind, wobei diese Verstellung beispielsweise thermostatisch gesteuert derart erfolgen kann, daß durch entsprechendes mehr oder weniger weites öffnen der Klappen 12 und 14 die erforderliche Verbrennungsluft in dem gewünschten Maße der Brennkammer 6 zugeführt wird. Der Eintritt der Verbrennungsluft in die Brennkammer 6 erfolgt über die in Fig. 2 deutlicher erkennbaren Luftzuführungsleitungen 16 und 18, wobei die Luftzuführungsleitungen 16 unterhalb des Feuerrostes 7 liegen, während die Luftzuführungsleitungen 18 in einem bestimmten Abstand oberhalb des Feuerrostes angeordnet sind. Durch diesen Abstand der Luftzuführungsleitungen 16 bzw. 18 wird das eigentliche Glutbett definiert, das in der Zeichnung durch entsprechende Schraffur angedeutet ist und das Bezugszeichen G trägt. Oberhalb dieses Glutbettes G befindet sich ein Brennstoffvorrat, der allgemein das Bezugszeichen B trägt, wobei die Zuführung dieses Brennstoffvorrates über ein Speiserohr 11 erfolgt, das oberhalb der Ofentür 1 angedeutet ist und z.B. eine Schnecke 3o aufnimmt. Die Schnecke 3o weist dabei einen kleineren Durchmesser als das Speiserohr 11 auf und befindet sich exzentrisch innerhalb dieses Speiserohres 11 angeordnet am Boden des Rohres, so daß ein Mitnehmen von größeren brockenartigen festen Brennstoffstücken durch diese Schnecke problemlos möglich wird.

Die Schnecke wird vorzugsweise über eine automatische Kontrollvorrichtung 32 gesteuert, die dann die Schnecke in Tätigkeit setzt, wenn innerhalb des Brennstoffvorratsbereiches B ein freier Raum entsteht, so daß über diese Steuerung sichergestellt wird, daß stets oberhalb des Glutbettes G innerhalb der Brennkammer 6 ein geschlossener Brennstoffvorrat vorhanden ist.

Die im Grenzbereich zwischen dem Glutbett G und dem Brennstoffvorrat B entstehenden Schwelgase werden durch das Glutbett G hindurchgepreßt und werden auf diesem Weg vollständig verbrannt.

Im unteren Bereich der Brennkammer ist ein Abgasstutzen 19 vorgesehen, der in den eigentlichen Abgaszuq 2o mündet, wobei sich der Abgasstutzen 19 über einen großen Teil der Länge des Ofens erstreckt. Der Abgaszug 2o weist im Bereich des Abgasstutzens 19 einen relativ großen Querschnitt auf, wobei dieser Querschnitt sich nach oben zum Abgaskamin 5 hin verjüngt, so daß im Bereich des Eintrittes der Verbrennungsgase durch den Abgasstutzen 19 in den Abgaskamin 2o eine relativ ruhige Abgasströmung vorliegt. Innerhalb des Abgasstutzens 2o sind im Bereich des Eintritts der Abgase Rückhaltesiebe 8 und 9 oder Rauchgasfilter eingesetzt, die als perforierte Bleche ausgebildet sein können und dazu dienen, die Flugasche festzuhalten, wobei durch die Perforierung bzw. Durchlässigkeit verhindert wird, daß Wirbel in den Rauchgasen entstehen, die andernfalls Ascheteilchen mitreißen können. Die Rückhaltesiebe 8 und 9 können einteilig mit einem Aschekasten 1₀ ausgebildet sein, der über eine entsprechende Handhabungsvorrichtung 33 nach außen hin durch die Tür 31 geleert werden kann. Durch Abknicken der oberen Kanten der Siebe 8 und 9 kann die Rückhaltewirkung noch verbessert werden.

Die in Fig. 1 eingezeichneten Pfeile A bezeichnen den Abgasstrom, während die in Fig. 1 gesondert gezeigten Pfeile L die Frischluftzuführung verdeutlichen.

Es ist erkennbar, daß die Verbrennungsluft über das in der Zeichnung nicht dargestellte Gebläse in einen Luftsammler 34 geführt wird, von dem aus ein Teil der Luft als Verbrennungsluft in die Luftzuführungen 18 und 16 eintritt, gesteuert über die Klappen 12 und 14, während der andere Teil der Luft als zu erwärmende Brauchluft den Weg der Pfeile L folgt, d.h. durch die Wärmetauscherräume 21 fließt und zu einer Warmluftsammelhaube 35 gelangt, von der aus die Luft dann zu ihrer Verwendungsstelle geführt werden kann.

Auf dem Weg der Brauchluft wird diese zuerst durch den Kontakt mit der Stirnseite des Ofens, dann durch das Umfließen des eigentlichen Brennraumes und die verschiedenen Umlenkwege und dabei durch das Umfließen des Abgaszuges in außerordentlich starkem Maße erhitzt, so daß einerseits eine wirksame Kühlung des Brennraumes, andererseits die gewünschte Erhitzung der Brauchluft erfolgt.

Durch die Zuführung der Verbrennungsluft in die Rohre 16 und 18 erfolgt eine gewisse Pressung, die den eigentlichen Zug des Ofens mitbestimmt und durch die auch durch Änderung dieser Pressung die Arbeitsweise des Ofens gesteuert werden kann.

Der eigentliche Brennraum 6 ruht mit seinen Wandungen, insbesondere im Bereich des vorderen Endes, d.h. also an dem Gebläseanschlußende, auf einem entsprechenden Gleitlager auf, so daß aufgrund der Wärmedehnung Bewegungen dieses Zylinders ohne Schwierigkeiten möglich sind.

## Patentansprüche

1. Warmluftofen für feste Brennstoffe mit einem Gebläse zur Erzielung eines Luftstromes, von dem ein Teil als Verbrennungsluft abgezweigt und einer langgestreckt ausgebildeten Brennkammer teilweise im Bereich des Rostes und teilweise oberhalb desselben zugeführt wird, während der Hauptteil der Luft die Brennkammer umfließt und derart erwärmt wird, gekennzeichnet durch
a) eine horizontale Ausrichtung der langgestreckt ausgebildeten Brennkammer (6),
b) eine Zuführung (16) der Verbrennungsluft im Bereich des Feuerrostes (7) über die ganze Länge der Brennkammer (6) und unmittelbar unterhalb des Feuerrostes (7),
c) eine auf den Rost (7) gerichtete weitere Zuführung (18) von Verbrennungsluft oberhalb des Feuerrostes (7) in einem Abstand, der der Glutschicht entspricht.
d) einen am Boden der Brennkammer (6) angeschlossenen Rauchgasabzug (2o) zum Zwecke einer Unterbrandfeuerung.

2. Warmluftofen nach Anspruch 1, dadurch gekennzeichnet, daß sich der Abgaszug (20) vom Abgaseintritt bis zum Abgaskamin (5) im Querschnitt verringert.

3. Warmluftofen nach Anspruch 1 und 2, dadurch gekennzeichnet, daß der Abgasstutzen (19) im wesentlichen über die ganze Länge des Ofens mit dem Abgaszug (20) in Verbindung steht.

4. Warmluftofen nach Anspruch 1 bis 3, dadurch gekennzeichnet, daß der Wärmetauscherraum den Brennraum (6) konzentrisch umgibt.

5. Warmluftofen wenigstens nach Anspruch 1, dadurch gekennzeichnet, daß die Beschickung des Brennraumes (6) an der der Luftzuführung (2) abgewandten Seite erfolgt.

6. Warmluftofen wenigstens nach Anspruch 4, dadurch gekennzeichnet, daß die Brennkammer zylinderförmig und einenendes gleitbar gelagert ist.

7. Warmluftcfen nach einem oder mehreren der vorhergehenden Ansprüche, dadurch gekennzeichnet, daß die Luftsteuerung zum Brennraum thermostatisch erfolgt.

8. Warmluftofen wenigstens nach Anspruch 1, dadurch gekennzeichnet, daß die Zuführung (16, 18) der Verbrennungsluft getrennt regelbar ist.

9. Warmluftofen nach einem oder mehreren der vorhergehenden Ansprüche, gekennzeichnet durch beiderseits des Abgasstutzens (19) im Abgas- zu^{g} (2o) angeordnete Rückhaltesiebe (8, 9) für Flugasche.

1₀. Warmluftofen nach Anspruch 9, dadurch gekennzeichnet, daß die Rückhaltesiebe (8, 9) mit einem Aschenkasten (1o) kombiniert sind.

11. Warmluftofen nach einem oder mehreren der vorhergehenden Ansprüche, gekennzeichnet durch eine im oberen Bereich der Brennkammer (6) des Ofens (3) mündende Zuführschnecke (3o) für das Brenngut.

12. Warmluftofen nach Anspruch 11, dadurch gekennzeichnet, daß die Schnecke (3₀) im unteren Bereich eines Speiserohres (11) liegt.

13. Warmluftofen nach einem oder mehreren der vorhergehenden Ansprüche, gekennzeichnet durch eine die Beschickung durch die Schnecke (30) steuernde Kontrollvorrichtung (32).

14. Warmluftofen nach einem oder mehreren der vorhergehenden Ansprüche, dadurch gekennzeichnet, daß wenigstens die Brennkammer (6) des Ofens (3) eine ovale Form aufweist.
